# EUROPÄISCHE PATENTSCHRIFT

(11) **EP 0 920 889 B1**
(45) Veröffentlichungstag und Bekanntmachung des Hinweises auf die Patenterteilung: **19.03.2003**
(21) Anmeldenummer: 98122588.1
(22) Anmeldetag: 03.12.1998
(51) Int. Cl.: A63C 9/08

(54) **Willkürlich schliess- und lösbare Verbindungseinrichtung**
Voluntary closable and releasable binding
Fixation à fermeture et ouverture volontaires

(30) Priorität: 05.12.1997 DE 19754041
(43) Veröffentlichungstag der Anmeldung: 09.06.1999
(73) Patentinhaber: MS-TRADE HANDELS-GMBH, D-81667 München (DE)
(72) Erfinder: Jungkind, Roland, 82467 Garmisch-Partenkirchen (DE)
(74) Vertreter: Klingseisen, Franz, Dipl.-Ing.

(56) Entgegenhaltungen:
- EP-A- 0 788 819
- WO-A-98/09690
- DE-A- 19 611 111
- FR-A- 2 725 140
- IT-A- TV 960 108

## Beschreibung

Die Erfindung betrifft eine willkürlich schließ- und lösbare Verbindungseinrichtung nach dem Oberbegriff des Anspruchs 1.

Eine Verbindungseinrichtung dieser Art ist aus DE 94 13 356 U1 bekannt, wobei wenigstens zwei Halteelemente für den Schuh vorgesehen sind, die an den Längsseiten der Schuhsohle angreifen, sowie wenigstens ein entgegen Federkraft betätigbares Befestigungsmittel, das einen Betätigungsteil aufweist, auf den der Schuh beim Einführen in die Einrichtung gegen die Federkraft einwirkt und dabei das Befestigungsmittel von einer Öffnungsstellung in eine Haltestellung bringt.

Aus IT-TV 960 108 ist ferner eine Snowboard-Bindung mit einer auf dem Snowboard fest zu montierenden Grundplatte bekannt, auf der ein feststehender Zahnkranz vorgesehen ist. Ferner ist ein Ringkörper mit diametral zur Drehachse angeordneten, nach oben vorstehenden Elementen vorgesehen, zwischen denen die Sohle des Sportschuhs eingesetzt wird. An den nach oben vorstehenden Elementen sind Zahnräder gelagert, die mit dem feststehenden Zahnkranz der Grundplatte in Eingriff stehen. Nach Einsetzen des Sportschuhs zwischen die beiden Elemente und Verdrehen werden durch diese Zahnräder Verriegelungselemente ausgefahren, die seitlich in Ausnehmungen der Schuhsohle eingreifen. Ferner ist ein Blockierungselement in Form eines Hebels vorgesehen, der ein Verdrehen der Verriegelungselemente aus der Haltestellung verhindert und zum Freigeben des Schuhs aus der Bindung betätigt werden kann.

Gegenüber weiter bekannten Verbindungseinrichtungen zum Verbinden eines Snowboardschuhs und eines Snowboards sollen die vorerwähnten Verbindungseinrichtungen in Bezug auf ihre Längsersstreckung kurz ausgeführt werden können, so daß auch mit extrem schmalen Snowboards problemlos stark geschnittene Schwünge ausgeführt werden können. Weiter ist ein manuelles Schließen der Verbindungseinrichtung nach dem Einführen eines Schuhes vermieden.

Neben verschiedenen Ausführungen von Verbindungseinrichtungen mit "Step in"-Möglichkeit, also der Überführung des entsprechenden Befestigungsmittels aus seiner Öffnungs- in seine Haltestellung durch Niederdrücken des hinteren Schuhendes auf die Grundplatte, ist auch eine Ausführung der Verbindungseinrichtung gezeigt, bei der der Schuh schräg zur Gebrauchsstellung auf die Grundplatte gestellt und durch anschließendes Schwenken um eine vertikale Achse in seine Haltestellung gebracht werden kann.

Beim Absenken der Schuhsohle drückt diese einen gegenüber der Grundplatte vorstehenden Betätigungsteil gegen die Federkraft hinunter und gibt diesen am Ende der Schwenkbewegung frei. Durch die Federkraft wird der Betätigungsteil wieder hochgedrückt und dient dann als Befestigungsmittel. Als weitere Befestigungsmittel sind zwei sich in Bezug auf die Schwenkachse diamentral gegenüberliegende feststehende Backen an der Grundplatte vorgesehen.

Diese Konstruktion besitzt, wie auch weiter bekannte mit nur zwei seitlichen Verriegelungselementen, die den Schuh gegen Abheben von und gegen Verschieben auf der Grundplatte sichern, den Nachteil einer unzulänglichen Verbindung von Board und Schuh, die keine exakte Führung des Boards gestattet, insbesondere nicht in extremen Situationen und in steilem Gelände, was den Benutzer verunsichert und auch gefährdet.

Das "Step in"-Prinzip zum Schließen der Verbindungseinrichtung hat gegenüber dem "Twist in"-Prinzip den wesentlichen Nachteil, daß die Einrichtung vor dem Einbringen eines Schuhs weitgehend schnee- und eisfrei sein muß, damit die notwendige Verriegelung erfolgen kann.

Die Erfindung bezweckt, ausgehend von der bekannten vorbeschriebenen Twist in-Bindung, eine Verbindungseinrichtung zu schaffen, die dem Schuh in der Gebrauchsstellung einen optimalen Halt auf dem Sportgerät bietet, so daß dieses vom Benutzer in allen Situationen gut beherrschbar und exakt steuerbar ist.

Ausgehend von einer gattungsgemäßen Verbindungseinrichtung ist dies erfindungsgemäß dadurch erreicht, daß die Einrichtung für jede Seite der Schuhsohle ein weiteres Verriegelungselement besitzt, daß diese weiteren Verriegelungselemente sich ebenfalls einander diamentral gegenüber liegen und über ein Getriebe mit der Grundplatte verbunden sind, daß als Antriebsglied des Getriebes mindestens ein gegenüber der Abstützfläche der Grundplatte vorstehender, vom Schuh betätigbarer Mitnehmer vorgesehen ist, der in einem um den zentralen Drehpunkt gekrümmten Langloch in der Grundplatte geführt ist, und daß die Grundplatte für das Getriebe ein Sperrglied aufweist, welches das Getriebe in der Schließlage blockiert. Durch diese Konstruktion ist somit eine Twist in-Bindung geschaffen, die für beide Längsseiten der Schuhsohle jeweils zwei Verriegelungselemente besitzt.

Um die Verbindungseinrichtung möglichst kompakt und leicht zu gestalten, ist zweckmäßig die Grundplatte als Gehäuse für das Getriebe ausgebildet.

In konstruktiver Ausgestaltung der Erfindung kann das Getriebe einen um den zentralen Drehpunkt schwenkbaren Zahnkranz besitzen, der die beiden beweglichen Verriegelungselemente trägt. Als Mitnehmer kann dann die Achse eines Zahnrades dienen, dessen Zähne einerseits mit denen des Zahnkranzes und andererseits mit einer grundplattenfesten Innenverzahnung kämmen.

Zweckmäßig verjüngt sich die Achse des Zahnrades an ihrem freien Ende. In diesem Fall ist sie dann zum direkten Eingriff in ein Loch in der Schuhsohle vorgesehen. Dieses Loch kann auf seinem zur Skispitze hin gerichteten Halbkreis in eine sich erweiternde Aussparung in der Schuhsohle übergehen, so daß eine leichte Positionierung des Schuhes beim Aufsetzen auf die Grundplatte möglich ist.

Die Vermeidung von Aussparungen in der Lauffläche der Schuhsohle ist dann möglich, wenn die Achse des Zahnrades einen U-förmigen Trittbügel trägt, dessen Schenkelabstand der Sohlenbreite entspricht.

Weitere Konstruktionen der erfindungsgemäßen Verbindungseinrichtung sehen anstelle eines Zahnkranzes in dem Getriebe eine um den zentralen Drehpunkt drehbare Scheibe vor; an der der Mitnehmer vorgesehen ist. Bei einer ersten Ausführung steht der Mitnehmer in Wirkverbindung mit einem Arm eines zweiarmigen Hebels, der in der Grundplatte um eine vertikale Achse schwenkbar gelagert ist. Dabei ist an den freien Enden der beiden Hebelarme jeweils ein Stößel angekenkt, und für die Stößel sind in der Grundplatte Gleitführungen vorgesehen. Die freien Enden der Stößel bilden oder tragen die erfindungsgemäßen weiteren Verriegelungselemente.

Eine andere Ausführung sieht vor, daß die weiteren Verriegelungselemente als Drehriegel ausgebildet, auf vertikalen Achsen in der Grundplatte gelagert und in Öffnungsrichtung von einer Feder belastet sind, daß die Drehriegel außenseitig eine Steuerkurve tragen, die von einer Rolle beaufschlagt ist, und daß diese Rollen auf parallel zu dem Mitnehmer an der Drehbahnscheibe angeordnenten Achsen gelagert sind.

Hierbei kann anstelle der Feder oder aber auch zusätzlich der Drehriegel mit einer Öffnungsnase versehen sein, wobei sich dann die Steuerkurve bis zum Ende der Nase erstreckt.

Bei allen erwähnten Konstruktionen sind zweckmäßig zwei Mitnehmer vorgesehen, und zwar derart, daß beide in der Schließlage der Einrichtung in der vertikalen Längsmittelebene der Einrichtung liegen. Hierdurch ist nicht nur die Gefahr einer möglichen Verklemmung eines Gliedes des Getriebes beseitigt sondern auch eine bessere Betätigungsmöglichkeit durch den Schuh gegeben, der im Fall der Verwendung von Stiften direkt als Mitnehmer dann auch ein zweites Loch in der Schuhsohle aufweist.

Eine noch andere Konstruktion der erfindungsgemäßen Verbindungseinrichtung mit zwei Mitnehmern sieht vor. daß jeder Mitnehmer in Wirkverbindung mit einem Schieber steht, daß die Schieber identisch ausgebildet und in Gleitführungen der Grundplatte gelagert sind und daß die freien Enden der Schieber die weiteren Verrigelungselemente bilden oder tragen.

Als Sperrglied zum Blockieren des Getriebes der Schließlage kann ein in der Grundplatte vertikal verschiebbarer, von einer Feder belasteter Sperrstift vorgesehen und mit seinem inneren Ende in eine Rastausnehmung des Zahnkranzes bzw. der Scheibe des Getriebes einrastbar sein. An seinem äußeren Ende ist der Sperrstift als Betätigungshandhabe oder zum Anschluß einer solchen ausgebildet.

Ebensogut ist es möglich, daß als Sperrglied für das Getriebe eine federbelastete Sperrklinke an der Grundplatte dient, daß an dem Zahnkranz bzw. der Scheibe des Getriebes ein Sperrzahn vorgesehen ist und daß die Sperrklinke eine Betätigungshandhabe oder den Anschluß für eine solche aufweist.

Eine weitere Konstruktion sieht vor, daß als Sperrglied für das Getriebe zwischen der Grundplatte und dem Zahnkranz bzw. der Scheibe ein bieiflaschenverschlußartiger Doppelhebel vorgesehen ist.

Im folgenden sind anhand der beiliegenden Zeichnungen Ausführungsbeispiele des Erfindungsgegenstandes beschrieben. Es zeigen:
- Figur 1:: die Draufsicht auf die Verbindungseinrichtung im geöffneten Zustand,
- Figur 2:: die Draufsicht entsprechend Figur 1, jedoch im geschlossenen Zustand der Verbindungseinrichtung,
- Figur 3:: einen Längsschnitt durch die Verbindungseinrichtung nach der Linie A-A in Figur 2,
- Figur 4:: einen Querschnitt durch die Verbindungseinrichtung nach der Linie B-B in Figur 2,
- Figur 5:: einen Teilschnitt nach der Linie C-C in Figur 1,
- Figur 6:: die Draufsicht auf eine zweite Ausführung der Verbindungseinrichtung, wiederum im geöffneten Zustand,
- Figur 7:: eine Draufsicht entsprechend Figur 6 jedoch im geschlossenen Zustand der Verbindungseinrichtung,
- Figur 8:: einen Querschnitt durch die Verbindungseinrichtung nach der Linie D-D in Figur 7,
- Figur 9:: die Draufsicht einer dritten Ausführung der Verbindungseinrichtung im geöffneten Zustand,
- Figur 10:: eine Draufsicht entsprechend Figur 9, jedoch im geschlossenen Zustand der Verbindungseinrichtung,
- Figur 11:: einen Längsschnitt durch die Verbindungseinrichtung nach der Linie E-E in Figur 10 und
- Figur 12:: eine Seitenansicht der Verbindungseinrichtung in Pfeilrichtung F in Figur 9.

Die dargestellten Verbindungseinrichtungen dienen zum Verbinden eines Snowboardschuhes mit einem Snowboard. Der Snowboardschuh bzw. seine Sohle ist in den meisten Figuren strichpunktiert angedeutet, während auf eine Darstellung des Snowboards verzichtet worden ist. Bei allen dargestellten Ausführungen besitzt die jeweilige Grundplatte in ihrem Zentralbereich vier um den Mittelpunkt gekrümmte Langlöcher 1, die in bekannnter Weise zur Aufnahme von Befestigungsschrauben dienen. Die zur Verwendung kommenden Snowboardschuhe besitzen eine feste Sohle mit eingearbeiteten Aussparungen, wie es schon grundsätzlich bekannt ist.

Erfindungswesentlich ist, daß die Verbindungseinrichtung für jede Seite der Schuhsohle zwei Verriegelungselemente besitzt, die sich paarweise einander diametral gegenüberliegen.

Bei der Ausführung nach den Figuren 1 bis 5 ist eine Grundplatte 2 vorhanden, die im mittleren Bereich ihrer beiden Längsseiten jeweils eine Wand 3 bzw. 4 trägt. Die Innenseiten der Wände sind so gestaltet und voneinander beabstandet, daß der Schuh mit seiner Sohle zwischen sie einsetzbar und in ausreichendem Maße schwenkbar ist. Eine Ringnut 5 der Grundplatte ist vorne und hinten bei 6 bzw. 7 erweitert und innenseitig in diesem Bereich mit einer Innenverzahnung 8 versehen. Mit diesen Verzahnungen stehen zwei Zahnräder 9 nach Art von Planetenrädern in Eingriff, die andererseits mit Zähnen 10 in Eingriff stehen, die an einem Zahnkranz 11 vorgesehen sind, der in der Ringnut 5 der Grundplatte gelagert ist. Die Zahnräder 9 sind über ihre Achsen 12 in um den zentralen Drehpunkt gekrümmten Langlöchem 13 der Grundplatte 2 gelagert.

Wie Figur 3 erkennen läßt, erstrecken sich die Achsen 12 der Zahnräder aus der Grundplatte 2 heraus nach oben und verjüngen sich an ihren freien Enden. Mit diesen freien Enden bilden die Achsen die Mitnehmer, die in entsprechende Löcher in der Schuhsohle eingreifen können und als Antriebsglied des Getriebes zum Schließen bzw. Lösen der Verbindungseinrichtung dienen. In der Schließlage der Verbindungseinrichtung liegen die beiden Mitnehmer in der vertikalen Längsmittelebene (s.Figur 2).

Zur Sicherung der Schließlage der Verbindungseinrichtung ist ein Sperrglied vorhanden, das durch das untere Ende 14 eines Stiftes 15 gebildet ist, der in einer vertikalen Ausnehmung 16 in der Wand 4 der Grundplatte 2 vorgesehen ist und mit seinem oberen Ende aus der Wand herausragt. Durch eine Feder 17 ist der Stift nach unten belastet, so daß in der Sperrstellung ein unbeabsichtigtes Lösung der Verbindungseinrichtung nicht möglich ist. Ein zum Eingriff des unteren Endes 14 des Stiftes dienendes Loch 18 im Zahnkranz 11 ist in Figur 1 erkennbar.

Der Zahnkranz 11 trägt zwei Verriegelungselemente 19, 20. Diese Elemente sind einstückig mit dem Zahnkranz ausgebildet und durch das Ende jeweils einer doppelten Abbiegung 21 bzw. 22 erreicht. Die Abbiegungen erstrecken sich durch Schlitze 23, 24 in der Grundplatte 2, die in ausreichend großen Ausnehmungen 25, 26 in den Wänden 3 und 4 münden (s. insbesondere Fig. 4). Schließlich trägt noch jede Seitenwand 3 bzw. 4 ein Verriegelungselement 27 bzw. 28. Diese Verriegelungselemente, die unbeweglich in den Wänden gelagert sind, liegen sich in Bezug auf den zentralen Drehpunkt für den Schuh einander diametral gegenüber.

Figur 1 zeigt die Verbindungseinrichtung in der Ein- und Aussteigeposition. In dieser Position läßt sich der Schuh einfach von der Grundplatte abheben. Beim Einsteigen in die Verbindungseinrichtung läßt sich der Schuh in die strichpunktiert eingezeichneten Lage auf die Grundplatte absenken. Hierbei treten die freien Enden der als Mitnehmer dienenden Achsen 12 in die entsprechend vorgesehenen Löcher der Schuhsohle. Zweckmäßig ist wenigstens das vordere Loch zur Schuhspitze hin erweitert, so daß beim Einführen des Schuhes sich automatisch mit einer Bewegung nach vorne hin seine Positionierung ergibt. Wie von andersartigen Verbindungseinrichtungen her bekannt, besitzt die Schuhsohle an jeder Seite zwei Aussparungen zur Aufnahme der Verriegelungselemente.

Beim Schwenken des Schuhes auf der Grundplatte 2 aus der Position nach Figur 1 in die nach Figur 2 werden die Zahnräder 9 über ihre Achsen 12 mitgenommen. Durch den Zahneingriff mit den Innenverzahnungen 8 der Grundplatte ergibt sich für den Zahnkranz 11 ein entsprechend größerer Schwenkwinkel. Mit dem Schwenken des Schuhes treten die feststehenden Verriegelungselemente 27, 28 in die vorgesehenen Aussparungen der Schuhsohle. Gleichzeitig erfolgt eine Relativbewegung des Zahnkranzes 11 mit den Verriegelungselementen 19 und 20 gegenüber der Schuhsohle derart, daß am Ende der Bewegung diese Verriegelungselemente ebenfalls in die entsprechenden seitlichen Aussparungen der Schuhsohle eingetreten sind. Weiter erfolgt noch unmittelbar am Ende der Schwenkbewegung ein Einrasten des unteren Endes 14 des Stiftes 15 in das Loch 18 des Zahnkranzes. Damit ist dieser in der Grundplatte blockiert und somit auch der Schuh auf der Grundplatte festgelegt. Die Verriegelungselemente sichern den Schuh auf der Grundplatte sowohl gegen Drehen als auch gegen Abheben. Eine zusätzliche Drehsicherung ist noch durch die Achsen 12 gegeben.

Zur Freigabe des Schuhes ist es lediglich notwendig, den Stift 15 durch Überwinden der Kraft der Feder 17 zu entriegeln und damit den Zahnkranz 11 freizugeben. Das Ziehen an dem Stift kann zweckmäßig mit einer besonderen Handhabe, beispielsweise einem Fangriemen erfolgen. Zum Anschluß dafür ist am freien Ende des Stiftes ein Loch 29 vorgesehen. Durch Schwenken des Schuhes aus der Position nach Figur 2 in die nach Figur 1 kommen schließlich die Aussparungen in der Schuhsohle von den Verriegelungselementen frei. Dann läßt sich der Schuh einfach von der Grundplatte 2 abheben.

Bei der Ausführung nach den Figuren 6 bis 8 ist wiederum eine Grundplatte 32 vorgesehen, die seitliche Wände 33 und 34 trägt. Ebenso ist auch eine ringförmige Ausnehmung 35 vorhanden, die eine vordere Erweiterung 36 und eine hintere Erweiterung 37 besitzt. In diesem Fall ist in der Ausnehmung eine ringförmige Scheibe 38 gelagert, die mit Ansätzen 39, 40 in die Erweiterungen greift. Diese Ansätze tragen jeweils einen sich rechtwinkelig nach oben erstreckenden Stift 41. Wie bei dem ersten Ausführungsbeispiel erstrecken sich die Stifte durch um einen zentralen Drehpunkt gekrümmte Langlöcher 42 in der Grundplatte 32. Ebenso wie bei der ersten Ausfühung ist in jeder Wand 33, 34 ein fest angeordnetes Verriegelungselement 43, 44 vorgesehen. Im vorliegenden Fall ist jedoch jeweils ein weiteres Verriegelungselement in jeder Seitenwand als Drehriegel 45 bzw. 46 ausgebildet, die um eine Achse 47 bzw. 48 in der jeweiligen Seitenwand schwenkbar sind. Die äußere Stirnseite jedes Drehriegels ist als Steuerkurve gestaltet, auf der jeweils eine Rolle 49 bzw. 50 ablaufen kann. Die Scheibe 38 ist mit zwei weiteren Ansätzen 51 versehen, die, wie aus Figur 8 ersichtlich, Z-förmig abgewinkelt sind und jeweils mittels eines Achszapfens 52 eine Rolle 49 bzw. 50 tragen. Im vorliegenden Fall ist auf eine Belastung der Drehriegel durch Federn in Öffnungsrichtung verzichtet. Dafür sind die Drehriegel als Winkelhebel ausgebildet, dessen kurzer Hebelarm eine Öffnungsnase 53 bzw. 54 bildet. Dabei erstreckt sich die Steuerkurve bis zum Ende der Nase hin.

Die Sperreinrichtung zur Drehsicherung der Scheibe 38 und damit zur Festlegung des Getriebes in der geschlossenen Position der Verbindungseinrichtung entspricht derjenigen der anhand der Figuren 1 bis 5 beschriebenen Ausführung, auf die hiermit verwiesen wird.

Die Funktion dieser Verbindungseinrichtung entspricht prinzipiell der nach den Figuren 1 bis 5. Figur 6 zeigt die Ein- und Aussteigeposition. Die strichpunktiert eingezeichnete Schuhsohle läßt erkennen, daß sie frei von allen Verriegelungselementen ist. Beim Überführen der Schuhsohle aus der Position nach Figur 6 in die nach Figur 7 wird über die Stifte 41 die Scheibe 38 geschwenkt und durch die Rollen 49, 50 die Drehriegel 45, 46 ebenfalls, und zwar um ihre Achsen 47, 48. Am Ende der Bewegung greifen alle Verriegelungselemente in die entsprechenden Aussparungen der Schuhsohle ein. Ebenso erfolgt auch am Ende der Schwenkbewegung das Einrasten des Stiftes 15 in das Loch 18 der Scheibe 38.

Zur Freigabe des Schuhes ist es wiederum nur notwendig, den Stift 15 aus dem Loch 18 zu ziehen und den Schuh wieder in die Position nach Figur 6 zu schwenken.

Ein drittes Ausführungsbeispiel einer erfindungsgemäßen Verbindungseinrichtung zeigen die Figuren 9 bis 12. Die mit 57 bezeichnete Grundplatte trägt wiederum seitliche Wände 58, 59. In der Grundplatte ist eine Ringnut 60 vorgesehen, die wie bei den vorhergehenden Ausführungen eine vordere Erweiterung 61 und eine hintere Erweiterung 62 aufweist. So wie bei den zuvor beschriebenen Ausführungen sind in der Grundplatte wieder um einen zentralen Drehpunkt gekrümmte Langlöcher 63 vorhanden, durch die sich als Mitnehmer dienende Stifte 64 erstrecken. Diese Mitnehmer befinden sich an Ansätzen 65, 66 einer ringförmigen Scheibe 67, die in der Ringnut 60 der Grundplatte gelagert ist. Oberhalb der Scheibe sind in der Grundplate zwei Gleitführungen 68, 69 vorgesehen zur Aufnahme jeweils eines von zwei identischen Schiebern 70. Diese Schieber 70 sind an ihren innen liegenden Enden abgewinkelt und weisen in diesen Abwinkelungen ein Langloch 71 auf, dessen Breite dem Durchmesser der Stifte 64 entspricht und das von jeweils einem der Stifte durchsetzt ist (s. insbesondere Figur 11). Das äußere Ende des aus Flachmaterial gebildeten Schiebers ist ab- und wieder zurückgewinkelt (s. insbesondere Figur 12). Mit diesen zurückgewinkelten und mit 72 bezeichneten Teilen bilden die beiden Schieber jeweils ein Verriegelungselement. Zur Aufnahme dieses Endes der Schieber münden die Gleitführungen 68, 69 in der Grundplatte in jeweils eine entsprechend große Ausnehmung 73 in den Seitenwänden 58, 59. Ebenso wie bei den zuvor beschriebenen Ausführungen ist ein Verriegelungselement 74 in der Wand 58 und ein Verriegelungselement 75 in der Wand 59 fest verankert.

In den Figuren 9 und 10 ist die Wand 59 teilweise Aufgeschnitten zur besseren Darstellung eines Sperrgliedes, das als Sperrklinke 76 ausgebildet und um einen Achszapfen 77 schwenkbar ist. Die Sperrklinke befindet sich in der Ebene der Scheibe 67 . Durch eine Ausnehmung am Umfang der Scheibe ist ein Sperrzahn 78 gebildet, der in der Schließlage der Vorrichtung von der Sperrklinke hintergriffen wird (s. Figur 10). Die Sperrklinke ist annähernd T-förmig gestaltet. Der Arm in der Verlängerung des Klinkenarmes ist von einer Feder 79 belastet, während der Steg als Betätigunghandhabe dient.

Figur 9 zeigt wiederum die Verbindungseinrichtung in der Ein- und Aussteigeposition. Durch Schwenken des Schuhes wird die Einrichtung in die Position nach Figur 10 überführt. Mit Erreichen dieser Position sichert die Sperrklinke 76 durch Hintergreifen des Sperrzahnes 78 die Lage der Scheibe 67 und damit auch die Blockierung des Schuhes mittels der Verriegelungselemente. Zur Freigabe des Schuhes ist es in diesem Fall lediglich notwendig, die Sperrklinke 76 entgegen der Kraft der Feder 79 in Bezug auf die Darstellung im Uhrzeigersinn zu schwenken, bis sie außer Eingriff mit dem Sperrzahn 78 kommt. Dann läßt sich der Schuh wieder in die Position nach Figur 9 drehen.

Die Grundplatte ist als Gehäuse für das Getriebe ausgebildet.

## Patentansprüche

1. Willkürlich schließ- und lösbare Verbindungseinrichtung zum Verbinden eines Sportgerätes, vorzugsweise eines Snowboards, mit einem Sportschuh, umfassend eine auf dem Sportgerät fest zu montierende Grundplatte (2, 32, 57), auf der die Schuhsohle abstützbar und verriegelbar ist, und zwei in Bezug auf einen zentralen Drehpunkt im Gebrauch für den Schuh einander diametral gegenüberliegend starr an der Grundplatte vorgesehene Verriegelungselemente (27, 28; 43, 44; 74, 75), die in seitliche Aussparungen der Schuhsohle im Gebrauch eingreifen,
**dadurch gekennzeichnet, daß** die Einrichtung für jede Seite der Schuhsohle ein weiteres Verriegelungselement (19, 20; 45, 46, 72) besitzt, daß diese weiteren Verriegelungselemente sich ebenfalls einander diametral gegenüberliegen und über ein Getriebe (8,9, 11; 38, 41, 45, 49; 64, 67, 70) mit der Grundplatte (2, 32, 57) verbunden sind, daß als Antriebsglied des Getriebes mindestens ein gegenüber der Abstützfläche der Grundplatte vorstehender, im Gebrauch vom Schuh betätigbarer Mitnehmer (12, 41, 64) vorgesehen ist, der in einem um den zentralen Drehpunkt gekrümmten Langloch (13, 42, 63) in der Grundplatte geführt ist, und daß die Grundplatte für das Getriebe ein Sperrglied (15, 76) aufweist, welches das Getriebe in der Schließlage blockiert.

2. Verbindungseinrichtung nach Anspruch 1 **dadurch gekennzeichnet, daß** das Getriebe einen um den zentralen Drehpunkt schwenkbaren Zahnkranz (11) besitzt, der die beiden beweglichen Verriegelungselemente (19, 20) trägt.

3. Verbindungseinrichtung nach einem der vorhergehenden Ansprüche, **dadurch gekennzeichnet, daß** als Mitnehmer die Achse (12) eines Zahnrades (9) dient, dessen Zähne einerseits mit denen des Zahnkranzes und andererseits mit einer grundplattenfesten Innenverzahnung (8) kämmen.

4. Verbindungseinrichtung nach Anspruch 3, **dadurch gekennzeichnet, daß** die Achse des Zahnrades einen U-förmigen Trittbügel trägt, dessen Schenkelabstand der Sohlenbreite entspricht.

5. Verbindungseinrichtung nach Anspruch 1 **dadurch gekennzeichnet, daß** das Getriebe eine um den zentralen Drehpunkt drehbare Scheibe (38) aufweist, an der der Mitnehmer (41) vorgesehen ist.

6. Verbindungseinrichtung nach Anspruch 5, **dadurch gekennzeichnet, daß** der Mitnehmer in Wirkverbindung mit einem Arm eines zweiarmigen Hebels steht, der in der Grundplatte um eine vertikale Achse schwenkbar gelagert ist, daß an den freien Enden der beiden Hebelarme jeweils ein Stößel angelenkt ist, für die in der Grundplatte Gleitführungen vorgesehen sind, und daß die freien Enden der Stößel die weiteren Verriegelungselemente bilden oder tragen.

7. Verbindungseinrichtung nach Anspruch 5, **dadurch gekennzeichnet, daß** die weiteren Veriegelungselemente als Drehriegel (45, 46) ausgebildet, um vertikale Achsen (47, 48) in der Grundplatte (32) gelagert und in Öffnungsrichtung von einer Feder belastet sind, daß die Drehriegel außenseitig eine Steuerkurve tragen, die von einer Rolle (49, 50) beaufschlagt ist, und daß diese Rollen auf parallel zu dem Mitnehmer (41) an der drehbaren Scheibe (38) angeordneten Achsen (52) gelagert sind.

8. Verbindungseinrichtung nach Anspruch 7, **dadurch gekennzeichnet, daß** der Drehriegel (45, 46) anstelle der Feder oder zusätzlich mit einer Öffnungsnase (53, 54) versehen ist und daß die Steuerkurve sich bis zum Ende der Nase erstreckt.

9. Verbindungseinrichtung nach einem der vorhergehenden Ansprüche, **dadurch gekennzeichnet, daß** zwei Mitnehmer (12, 41, 64) vorgesehen sind und daß beide Mitnehmer in der Schließlage der Einrichtung in der vertikalen Längsmittelebene liegen.

10. Verbindungseinrichtung nach den Ansprüchen 5 und 9 **dadurch gekennzeichnet, daß** jeder Mitnehmer (64) in Wirkverbindung mit einem Schieber (70) steht, daß die Schieber identisch ausgebildet und in Gleitführungen der Grundplatte (57) gelagert sind und daß die freien Enden der Schieber (70) die weiteren Verriegelungselernente (72) bilden oder tragen.

11. Verbindungseinrichtung nach Anspruch 2 oder 5 **dadurch gekennzeichnet, daß** als Sperrglied für das Getriebe ein in der Grundplatte (2, 32) vertikal verschiebbarer, von einer Feder (17) belasteter Sperrstift (15) vorgesehen und mit seinem inneren Ende in eine Rastausnehmung (18) des Zahnkranzes (11) bzw. der Scheibe (38) des Getriebes einrastbar ist und daß der Sperrstift (15) an seinem äußeren Ende als Betätigungshandhabe oder zum Anschluß einer solchen ausgebildet ist.

## Claims

1. Voluntary closable and releasable binding for binding a piece of sports equipment, preferably a snowboard, to a sports shoe, comprising a base plate (2, 32, 57) to be mounted fixedly on the sports equipment, on which base plate the sole of the shoe is supportable and lockable, and two locking elements (27, 28; 43, 44; 74, 75) provided rigidly on the base plate and situated diametrically opposite one another in relation to a central point of rotation for the shoe in use, which locking elements engage in lateral recesses of the sole of the shoe in use,
**characterized in that** the binding has a further locking element (19, 20; 45, 46, 72) for each side of the sole of the shoe; that these further locking elements are also situated diametrically opposite one another and are joined to the base plate (2, 32, 57) by means of a mechanism (8, 9, 11; 38, 41, 45, 49; 64, 67, 70); that as the driving member of the mechanism at least one carrier (12, 41, 64) is provided, which carrier projects opposite the supporting surface of the base plate, is movable by the shoe in use, and is inserted in an elongated hole (13, 42, 63) which is curved around the central point of rotation; and that the base plate has a stopping member (15, 76) for the mechanism which blocks the mechanism in the closed position.

2. Binding according to claim 1, **characterized in that** the mechanism has a toothed ring (11) which is pivotable around the central point of rotation and which carries the two movable locking elements (19, 20).

3. Binding according to one of the preceding claims, **characterized in that** the axis (12) of a toothed wheel (9) serves as a carrier, the teeth of which toothed wheel mesh on the one side with those of the toothed ring and on the other side with internal toothing (8) fixed to the base plate.

4. Binding according to claim 3, **characterized in that** the axis of the toothed wheel carries a U-shaped foot bracket, the distance between the sides of the foot bracket corresponding to the width of the sole.

5. Binding according to claim 1, **characterized in that** the mechanism has a disc (38) which is rotatable around the central point of rotation and on which the carrier (41) is provided.

6. Binding according to claim 5, **characterized in that** the carrier co-operates with an arm of a two-armed lever which is supported in the base plate pivotably around a vertical axis; that at of each the free ends of the two lever arms a tappet is coupled, for which tappets slideways are provided in the base plate; and that the free ends of the tappets form or carry the further locking elements.

7. Binding according to claim 5, **characterized in that** the further locking elements are formed as spagnolets (45, 46), are supported around vertical axes (47, 48) in the base plate (32) and stressed in the direction of opening by a spring; that on their outsides the spagnolets carry a control curve which is impinged on by a roller (49, 50); and that these rollers are supported on axes (52) arranged parallel to the carrier (41) on the rotatable disc (38).

8. Binding according to claim 7, **characterized in that** the spagnolet (45, 46) is provided instead of the spring or additionally with an opening nose (53, 54), and that the control curve extends to the end of the nose.

9. Binding according to one of the preceding claims, **characterized in that** two carriers (12, 41, 64) are provided, and that in the closed position of the binding both carriers lie in the vertical longitudinal central plane.

10. Binding according to claims 5 and 9, **characterized in that** each carrier (64) co-operates with a slide (70), that the slides are identically formed and supported in slideways of the base plate (57), and that the free ends of the slides (70) form or carry the further locking elements (72).

11. Binding according to claim 2 or 5, **characterized in that** as a stopping member for the mechanism, a locking pin (15) is provided which is vertically displaceable in the base plate (2, 32), stressed by a spring (17), and catchable at its inner end in a catching recess (18) of the toothed ring (11) or of the disc (38) of the mechanism; and that the locking pin (15) is formed at its outer end as an operating handle or for connection of such a handle.

## Revendications

1. Dispositif à jonction fermant et détachant à joindre un article de sport,
de préférence une planche des neiges (*snowboard*), avec une chaussure de sport, comprenant une plaque de base (2, 32, 57) qui peut être montée à l'article de sport, sur laquelle la semelle est supportable et verrouillable, et deux éléments verrouillants (27, 28; 43, 44; 74, 75) prévus en relation à un pivot central en usage pour la chaussure diamétralement opposés rigidemment à la plaque de base, qui engrènent dans secteurs latérals de la semelle en usage,
**caractérisé en ce que**
le dispositif a un autre élément verrouillant (19,20; 45, 46, 72) pour chaque côté de la semelle,
ces autres éléments verrouillants sont aussi diamétralement opposés et sont connectés par un mécanisme de transmission (8,9,11; 38, 41, 45, 49; 64,67,70) avec la plaque de base ( 2, 32, 57),
comme membre de commande du mécanisme de transmission au moins un membre emportant ( 12, 41, 64) précédent en relation de la surface étayante de la plaque de base, qui est actionnable en usage par la chaussure est pourvu, qui est mené dans la plaque de base dans une rainure (13, 42, 63) courbée autours du pivot central,
et que la plaque de base a pour le mécanisme de transmission a un membre bloquant (15, 76) qui bloque le m mécanisme de transmission dans la position fermée.

2. Dispositif à jonction selon la revendication 1,
**caractérisé en ce que**
le mécanisme de transmission a une couronne dentée (11) pivotable autours du pivot central et supportant les deux élément verrouillants (19, 20) mouvables.

3. Dispositif à jonction selon une des revendication précédentes,
**caractérisé en ce que**
comme membre emportant serve l'axe (12) d'une couronne dentée (9) les dents duquel peignent d'un côté avec ceux de la couronne dentée et de l'autre avec une denture intérieure (8) solide avec la plaque de base.

4. Dispositif à jonction selon la revendication 3,
**caractérisé en ce que**
l'axe de la couronne dentée a un marchpied en U, la distance des côtés de laquelle correspond à la largeur des semelles.

5. Dispositif à jonction selon la revendication 1,
**caractérisé en ce que**
le mécanisme de transmission a un disque (38) rotable autours le pivot central, à qui le membre emportant (41) est prévu.

6. Dispositif à jonction selon la revendication 5,
**caractérisé en ce que**
le membre emportant est en jonction effective avec un bras d'un lever à deux bras qui est logé dans la plaque de base autours d'un axe vertical, que à chaquun des bouts libres des deux bras du lever un pilon est pivotant, pour qui dans la plaque de base des guides sont prévus, et que les bouts libres du pilons sont ou supportent les autres élements verrouillants.

7. Dispositif à jonction selon la revendication 5,
**caractérisé en ce que**
les autres élements verrouillants sont fait comme des pivots ( 45,46), logés autours des axes (47, 48) verticaux dans la plaque de base (32) et sont chargés par un un ressort à la direction d'ouverture d'un ressort,
que les pivots portent au côté extérieur une courbe de la commande qui est opérée par la force d' un moulinet (49, 50) et que ces moulinets sont positionnés sur des axes (52) situés sur des membres emportants (41) disposés à la disc (38) rotable.

8. Dispositif à jonction selon la revendication 7,
**caractérisé en ce que**
le pivot (45,46) est muni au lieu du ressort ou en plus avec un nez ouverture (53, 54) et que le guide s'étend au bout du nez.

9. Dispositif à jonction selon une des revendications précédentes,
**caractérisé en ce que**
deux membres emportants (12, 41, 64) sont munis et que
tous les deux membres emportans sont à la position fermante du dispositif au niveau vertical longitudinal centre.

10. Dispositif à jonction selon les revendications 5 et 9,
**caractérisé en ce que**
chaque membre emportant (64) est en combination effective avec un coulant (70), que les coulants sont fait identiques et sont disposés dans guides de la plaque de base (57) et que les bouts libres des coulants (70) sont ou supportent les éléments verrouillants (72).

11. Dispositif à jonction selon la revendication 2 ou 5,
**caractérisé en ce que**
comme membre bloquant pour le mécanisme de transmission une pointe bloquante (15) est muni qui est mouvable verticalement dans la plaque de base (2, 32) et est chargé par un ressort (17) est est engageable avec son bout interieur dans une recess restante (18) du de la couronne dentée (11) respectivement de la disque (38) de la transmission et que la pointe bloquante (15) est formée à son bout extérieure comme mode d'usage ou pour la jonction d'un mode d'usage de cette sorte.
